# EUROPÄISCHE PATENTSCHRIFT

(11) **EP 0 163 989 B1**
(45) Veröffentlichungstag und Bekanntmachung des Hinweises auf die Patenterteilung: **02.05.1990**
(21) Anmeldenummer: 85105846.1
(22) Anmeldetag: 13.05.1985
(51) Int. Cl.: A47C 7/24

(54) **Sitzmöbel, insbesondere die Sitze von öffentlichen Verkehrsmitteln**
Seating furniture, especially seats for public-transport means
Siège pour véhicule de transport en commun

(30) Priorität: 14.05.1984 DE 3417871; 20.07.1984 DE 3426813
(43) Veröffentlichungstag der Anmeldung: 11.12.1985
(73) Patentinhaber: Paulisch KG, D-97816 Lohr (DE)
(72) Erfinder: Paulisch, Heinz, D-8770 Lohr a.M. (DE); Münther, Jürgen, Dipl.-Ing., D-4950 Minden (DE); Bodack, Karl-Dieter, Dipl.-Ing. M.S., D-8038 Gröbenzell 11 (DE); Mankiewicz, Dieter, Hirschstrasse 1 (DE); Dittert, Hans-Joachim, Dipl.-Ing., D-4950 Minden (DE); Hasenstab, Hans-Georg, Ing. grad., D-8000 München 60 (DE)
(74) Vertreter: Eyer, Eckhardt Philipp, Dipl.-Ing.

(56) Entgegenhaltungen:
- CH-A- 526 289
- US-A- 4 059 306

## Beschreibung

Die Erfindung geht aus von einem Sitzmöbel gemäß dem Obergriff des Patentanspruches 1.

Bei der Planung und Herstellung von Fahrgasträumen der öffentlichen Verkehrsmittel, wie Eisenbahn-, S-Bahn- und U-Bahnwagen sowie öffentlichen Omnibusfahrzeugen spielen der durch hohe Beanspruchung bedingte Verschließ sowie die erhebliche Verschmutzung eine immer größere Rolle. Die Wartung des in den Fahrgasträumen installierten Inventars von der täglichen Reinigung bis hin zur Erneuerung schadhafter, teilweise mutwillig zerstörter Teile verursacht bei den bekannten, aus kompakt hergestellten und fest miteinander verbundenen Elementen bestehen und in ihrer Gesamtheit bodenfest im Fahrgastraum montierten Sitzen infolge der behinderten Zugänglichkeit zu den unter und hinter den Sitzen gelegenen Flächen einen erheblichen Aufwand. Diese gilt insbesondere auch für den Austausch schadhafter Teile, so daß regelmäßig eine Reparatur mit fliegendem Personal nicht möglich sondern eine Überstellung des Wagens in die Werkstatt erforderlich ist. Hinzu kommt, daß durch die sehr kompakte Bauweise auch bei nur kleineren Schäden unbeschädigte Teile entfernt und verworfen werden müssen. Es wird daher in verstärktem Maße die Forderung nach einer konstruktiven Vereinachung der insbesondere in öffentlichen Verkehrsmitteln eingesetzten Sitze erhoben mit dem Ziel, eine einfache Reinigung und Wartung sowie einen einfachen Austausch schadhaft gewordener Teile mit einfachem Bordwerkzeug zu ermöglichen.

Darüber hinaus ergeben sich bei den bekannten Sitzmöblen für den angegebenen Zweck erhebliche Probleme in Bezug auf die Federung, die in einer bekannten Ausführungs form von einer Oberfederung aus über einen festen Rahmen oder einen Bandstahlrahmen gespannten Form- Wire-Federsträngen und einer aus Wendelfedern aufgebauten Unterfederung gebildet ist, wobei die vordere Sitzkante mittels einer auf die Federung aufgebauten Polsterung ausgeformt wird, d.h. insbesondere die von den Rahmenelementen Ober- und Unterfederungen gebildeten harten Sitzkanten abgepolstert werden. Der Nachteil der bekannten Federungen liegt einerseits in ihrer großen Aufbauhöhe des eine sehr starke Polsterung insbesondere im vorderen Sitzbereich benötigenden Sitzes und andererseits darin, daß der Sitz aufgrund der Unterfederung mittels Spiralfederung in Federkernen eine nur unbefriedigende Seitenstabilität besitzt. Die bekannten Federungen benötigen daher einen erheblichen Herstellungsaufwand, ohne eine gleichmäßig druckfreie Sitzunterstützung sowohl im Sitzbereich als auch insbesondere im Oberschenkelbereich gewährleisten zu können.

Es ist aus der US-A 4 059 306 ein aus einem Sitzgestell sowie einer daruf Federung bestehendes Sitzmöbel bekannt geworden, bei dem die Federung als Träger für eine auf einem gesonderten Polsterrahmen befestigten Polsterauflage dient und der Polsterrahmen als Ganzes auf dem Sitzgestelle gehalten ist. Die Befestigung erfolgt in diesem Falle durch Verschrauben des Polsterrahmens an zu diesem Zweck am Sitzgestell angeordneten mit einer Bohrung versehenen Laschen. Der bekannte Sitz zeigt som-trotz seiner bauarbedingten Einfachheit beit entsprechend geringem Sitzkomfort-die beschreibenen Nachteile einer kompakten Bauweise sowie einer aufwendigen Verschraubung zur Befestigung des Sitzrahmens, deren Lösen und Wiederanbringung einen großen Zeitaufwand erfordert.

Das Gleiche gilt für den aus der CH-A 526 289 bekannte gewordenen, Sitz, bei dem die Polsterung in einer mit Klemmnuten für den Bezug versehenen Bodenwanne gelagert ist. Eine Befestigung des Bezuges ohne besondere Hilfsmittel ist auch im Falle dieses Sitzes nicht möglich, sie erfordert vielmehr spezieller Hilfsmittel zur Einbringung der Bezugsränder in die Nuten sowie zu ihrer Sicherung gegen ungewolltes Herausziehen.

Der vorliegenden Erfindung liegt demgemäß als Aufgabe die Schaffung einer Sitzmöbels zugrunde, das ohne Einbuße an Federeigenschaften einen einfachen Aufbau aufweist und demgemäß einen nur veringen Herstellungs- und Montagesowie erforderlichenfalls Reparaturaufwand erfordert. Diese Aufgabe wird durch ein Sitzmöbel mit den im Patentanspruch 1 wiedergegebenen Merkmalen gelöst. Die erfindungsgemäße Polsterung ist konstruktiv einfach und erlaubt auf einfache Weise den Austausch eines schadhaft gewordenen Teiles ohne Zuhilfenahme von Werkzeug oder allenfalls einfachen Handwerkszeuges ermöglicht, wobei darüberhinaus der Austausch lediglich des schadhaften Teilelementes und nicht der Austausch des gesamten Sitzes erforderlich ist.

Weitere Ausführungsformen und Vorteile ergeben sich aus der nachfolgenden Beschreibung, in der die Erfindung anhand der beiliegenden Zeichnung beispielsweise erläutert ist. Es zeigen
Fig. 1 die perspektivische Darstellung eines Sitzgestells
Fig. 2 in einer schematischen Zusammenfügung das obere und das untere Ende eines Polsterrahmens
Fig. 3 eine vergrößerte Teildarstellung des oberen Holmens des Polsterrahmes in Draufsicht
Fig. 4 die Seitenansicht des Sitzgestells im Bereich des Riegels
Fig. 5 eine Sicht gemäß A-B nach Fig. 4
Fig. 6 eine perspektivische Darstellung einer Ausführungsform einer erfindungsgemäßen Federung.

Fig. 1 der Zeichnung zeigt die perspektivische Darstellung eines Sitzgestelles 1 mit Federung 2, die als Träger für eine Polsterauflage dienen. Es sind die Polsterauflage auf einem als Ganzes auf dem Sitzgestelle 1 gehaltenen Polsterrahmen 4 befestigt. Die-nicht dargestellte-Polsterung ist von einer entsprechend dem Polsterrahmen 4 ausgeformten, die Holmen 5, 8 des Polsterrahmens teilweise umgreifenden Polsterplatte gebildet, die mittels des die Polsterung überdeckenden Bezuges gegen den Rahmen gehalten ist. Hierbei ist der Polsterrahmen 4 mit abgestumpften, nach seiner Befestigung auf dem Sitzgestell 1 auf dessen Rahmen aufliegenden Haken 17 zum Einhaken des Polsterbezuges und mit Elementen zum Aufclipsen auf das Sitzgestell versehen, wobei an Stelle einer Befestigung durch Einhaken auch eine Befestigung durch Aufclipsen oder eine Befestigung mittels Klettband vorgesehen sein kann.

Die dem Aufclipsen des Polsterrahmens auf dem Sitzgestell dienenden Elemente bestehen aus einem oder mehreren, am oberen Holm 5 des Polsterrahmens angeordneten, hinter den Rahmen des Sitzgestells 1 oder hinter eine am Sitzgestell angeordnete Raste 6-siehe Fig. 1-greifenden Bügeln 7 und einer oder mehreren am unteren Holm 8 des Polsterrahmens angeordneten Bügelrasten 9, die mit einem am Sitzgestell 1 angeordneten Riegel 10 zusammenwirken. Als Riegel dient im Falle der dargestellten Ausführungsform ein in Schließrichtung mittels einer Feder 11 belasteter Schlitz- oder Maulriegel, der eine-bezogen auf die Bewegung des Polsterrahmens bei seiner Abringung-radial zu dem Schwekkreis des Haltebügels ausgerichtete Lage aufweist und dessen Riegeinase 12 eine gebogene, als Gleitfläche für die Bügelraste 9 dienende Außenfläche 13 besitzt. Die Riegelnase 12 ist auf ihrer inneren Riegelfläche gestuft ausgebildet. Der Riegel 10 ist weiterhin an seinem freien Ende 14 mit einem eine Krümmung von mehr als 90° aufweisenden Schlitz 15 zum Einhängen eines Zugseiles 16 versehen.

Die in Fig. 6 der Zeichnung wiedergegebene Federung besteht aus einer Oberfederung und einer Unterfederung, wobei die Oberfederung von Form-Wire-Federsträngen 18 gebildet ist, das sind aus Federstahldraht in einer Ebene gebogene Elemente, deren Ausbiegungen eine im wesentlichen kurbelartig rechtwinklige Auslenkung besitzen. Sie werden in neuerer Zeit verstärkt als Federelemente eingesetzt an Stelle der früher weiter verbreiteten Elemente mit in regelmäßigen Wellen geführten Ausbiegungen. Als in einer Ebene gespannte Federelemente eignen sie sich ausgezeichnet zum Aufbau großflächiger Federungen, etwa als Federungen für Liegeflächen, sie finden jedoch auch als Oberfederungen in Sitzmöbeln, insbesondere in Fahrzeugsitzen Anwendung.

Im Falle der vorliegenden Erfindung sind die Form-Wire-Federstränge 18 zur Bildung der vorderen Sitzkante in einem kleinen Biegeradius in einer quer zu den Kurbelauslenkungen verlaufenden Richtung nach unten zurückgebogen, wobei die Unterfederung ebenfalls aus Form-Wire-Federsträngen 19 besteht, die jeweils einzeln mit einem der Form-Wire-Federstränge 18 der Oberfederung verlipst sind und deren Enden unabhängig von den Strängen der Oberfederung am Sitzgestell 1 befestigt sind. Die Form-Wire-Federstränge der Oberfederung können in der bei Federungen üblichen und bekannten Weise wie im Falle der in Fig. 1 wiedergegebenen Ausführungsform untereinander querverbunden sein, sie sind jedoch-wie im Falle der eine zu einer Montageeinheit verbundenen Ausführungsform der Fig. 2 zum Zwecke der Verbesserung der Anpassungsmöglichkeiten in Bezug auf die Federeigenschaften zweckmäßig frei geführt, d.h. nicht miteinander verclipst oder anderweitig seitlich gegen das Sitzgestell 1 verbunden. Die Darstellung der Fig. 2 zeigt darüberhinaus deutlich, daß die Oberfederung unter bleibender Verformung zurückgebogen ist, so daß die Federung im wesentlichen spannungsfrei montiert ist, wobei die grundsätzlich die Größe des Biegeradius frei nach den erforderlichen Bedingungen gewählt werden kann, eine Rückbiegung mit möglichst kleinem Biegeradius jedoch möglich und im allgemeinen zweckmäßig ist.

Die gegen die hintere Sitzkante gerichteten freien Enden 20 der Form-Wire-Federstränge 19 der Unterfederung verlaufen gestreckt und die gegen die vordere Sitzkante gerichteten Enden 21 der Form-Wire-Federstränge 19 der Unterfederung zick-zack-förmig bis zu ihrer Befestigungsstelle, wodurch eine körpergerechte Unterstützung und Federung sowohl im Gesäß- als auch im Schenkelbereich und darüberhinaus eine gute, ein Schwimmen der Federung ausschließende Querstabilisierung der Federung erzielt, die eine gegenseitige Querverclipsung der Federstränge und Abspannen gegen das Sitzgestell entbehrlich macht. Es sind auf diese Weise-abgesehen von der Vereinfachung der Herstellung-die Möglichkeiten der Anpassung der Federeigenschaften entsprechend den individuellen Bedürfnissen gegenüber bekannten Federungen wesentlichen verbessert.

Die Form-Wire-Federstränge 19 der Unterfederung sind in der dargestellten Ausführungsform mit den jeweils zugehörigen Form-Wire-Federsträngen der Oberfederung 18 and den einseitigen Längszweigen der Kurbelauslenkungen verclipst, wobei die Form-Wire-Federstränge 18, 19 in Längs- und Querrichtung derart unterschiedlich dimensionierte Kurbelauslenkungen aufweisen, daß die freien Längszweige 22 der Form-Wire-Federstränge der Unterfederung die Kurbelauslenkungen der Form-Wire-Federstränge der Oberfederung an jeweils (nur) einem Querzweig 23 untergreifen. Es sind jedoch insoweit je nach den an die Federung gestellten Anforderungen anderweitige Dimensionierungen möglich.

Die Enden der Form-Wire-Federstränge der Unter- und Oberfederung sind jeweils reihenweise gemeinsam in einer Montageschiene 25 befestigt.

Zur Montage des Polsterrahmens wird zunächst die entsprechend den Konturen des Polsterrahmens ausgeformte, mit einer rundumlaufenden Nut zum Umgreifen der Holme versehene Polsterauflage auf den Polsterrahmen 4 aufgelegt und die Bezugbahn unter Einhängen in die abgestumpften Haken 17 über die Polsterauflage gespannt, die somit aufgrund der Elastizität des Bezugsstoffes gegen den Polsterrahmen gehalten wird. Danach wird der Polsterrahmen derart am Sitzgestell angestellt, daß der am oberen Holm 5 des Polsterrahmens angeordnete Bügel 7 hinter die am Sitzgestell angeordnete Raste 6-siehe Fig. 1-greit, worauf der Polsterrahmen in seiner Gesamtheit nach unten verschwenkt wird. Hierbei kommen die am unteren Holm 8 des Polsterrahmens angeordneten Bügelrasten 9 zur Anlage auf den äußeren gebogenen Außenflächen 13 der am Sitzgestell 1 angeordneten Riegel 10, auf denen sie unter Aufschwenken des Riegels gegen die Wirkung der Feder 11 aufgleiten, bis sie in die Maulöffnung des Riegels einrasten. Der Polsterrahmen ist damit fest gegen das Sitzgestell gehalten, wobei eventuelle Fertigungstoleranzen durch die gestufte Ausbildung der inneren Haltefläche des Riegels ausgeglichen werden dadurch, daß sich der Riegel selbsttätig die den Gegebenheiten entsprechende Raste sucht.

Die Demontage erfolgt entsprechend umgekehrt, wobei es zur Öffnung des Riegels lediglich Zuges an dem auf das freie Ende 14 des Riegels wirkenden Zugseiles 16 bedarf. Selbstverständlich kann die Anordnung mittels bekannter Mittel gegen unbefugtes Öffnen des Riegels 10 und unbefugte Demontage des Polsterrahmens gesichert sein.

## Patentansprüche

1. Sitzmöbel, insbesondere als Sitz für öffentliche Verkehrsmittel, bestehend aus einem Sitzgestell sowie einer auf dem Sitzgestell angeordneten Federung, die als Träger für eine Polsterauflage dienen, die auf-auf einem gesonderten, als Ganzes auf dem Sitzgestell gehaltenen Polsterrahmen befestigt und von einer entsprechend dem Polsterrahmen ausgeformten, die Holmen des Polsterrahmens teilweise umgreifenden Polsterplatte gebildet ist, die mittels des die Polsterung überdeckenden Bezuges gegen den Rahmen gehalten ist, dadurch gekennzeichnet, daß der Polsterrahmen (4) mit abgestumpften, nach seiner Befestigung auf dem Sitzgestell (1) auf dessen Rahmen aufliegenden Haken (17) zum Einhaken des polsterbezuges und mit Elementen zum Aufclipsen auf das Sitzgestell versehen ist.

2. Sitzmöbel nach Anspruch 1, dadurch gekennzeichnet, daß der Polsterrahmen (4) an seinem oberen Holm (5) mit einem oder mehreren hinter den Rahmen des Sitzgestelles (1) oder eine am Sitzgestell angeordnete Raste (6) greifenden Bügeln (7) und an seinem unteren Holm (8) mit einer oder mehreren Bügelrasten (9) versehen ist, die mit einem am Sitzgestell (1) angeordneten Riegel (10) zusammenwirken.

3. Sitzmöbel nach Anspruch 2, dadurch gekennzeichnet, daß als Riegel (10) ein in Schließrichtung mittels einer Feder (11) belasteter Schlitzriegel vorgesehen ist, der eine-bezogen auf die Bewegung des Polsterrahmens bei seiner Anbringung-radial zu dem Schwenkkreis des Haltebügels ausgerichtete Lage aufweist und dessen Riegelnase (12) eine gebogene, als Gleitfläche für die Bügelraste (9) dienende Außenfläche (13) besitzt.

4. Sitzmöbel nach einem der Ansprüche 2 oder 3, dadurch gekennzeichnet, daß die Riegelnase (12) auf ihrer inneren Riegelfläche gestuft ausgebildet ist.

5. Sitzmöbel nach einem der Ansprüche 2 bis 4, dadurch gekennzeichnet, daß der Riegel (10) an seinem freien Ende (14) mit einem eine Krümmung von mehr als 90° aufweisenden Schlitz (15) zum Einhängen eines Zugseiles (16) versehen ist.

6. Sitzmöbel, nach einem der Ansprüche 1 bis 5, dadurch gekennzeichnet, daß die Federung aus einer Oberfederung und einer Unterfederung besteht, die beide von Form-Wire-Federsträngen (18, 19) gebildet sind, wobei die Form-Wire-Federstränge (18) der Oberfederung zur Bildung der vorderen Sitzkante in einer quer zu den Kurbelauslenkungen verlaufenden Richtung nach unten zurückgebogen sind und die Form-Wire-Federstränge (19) der jeweils einzeln mit einem der Form-Wire-Federstränge (18) der Oberfederung verclipst und ihre Enden unabhängig von den Strängen der Oberfederung am Sitzgestell (1) befestigt sind.

7. Sitzmöbel nach Anspruch 6, dadurch gekennzeichnet, daß die Form-Wire-Federstränge der Oberfederung frei geführt, d.h. nicht miteinander verclipst oder anderweitig seitlich gegen das Sitzgestell (1) gehalten sind.

8. Sitzmöbel nach einem der Ansprüche 6 oder 7, dadurch gekennzeichnet, daß die gegen die hintere Sitzkante gerichteten freien Ende (20) der Form-Wire-Federstränge (19) der Unterfederung gestreckt und die gegen die vordere Sitzkante gerichteten Enden (21) der Form-Wire-Federstränge (19) der Unterfederung zick-zack-förmig bis zu ihrer Befestigungsstelle verlaufen.

9. Sitzmöbel nach einem der Ansprüche 6 bis 8, dadurch gekennzeichnet, daß die Form-Wire-Federstränge (19) der Unterfederung mit den jeweils zugehörigen Form-Wire-Federsträngen der Oberfederung (18) verclipst sind und die Form-Wire-Federstränge (18, 19) in Längs- und Querrichtung derart unterschliedlich dimensionierte Kurbelauslenkungen aufweisen, daß die Längszweige (22) der Kurbelauslenkungen der Form-Wire-Federstränge (19) der Unterfederung jeweils die Kurbelauslenkungen (23, 24) der FORMWIRE-Federstränge (18) der Oberfederung untergreifen.

10. Sitzmöbel nach Anspruch 9, dadurch gekennzeichnet, daß die Stränge (19) der Unterfederung mit den Strängen (18) der Oberfederung an den Längszweigen der Kurbelauslenkungen verclipst und die Dimensionierung derart getroffen ist, daß die freien Längszweige (22) der Form- Wire-Federstränge der Unterfederung die Kurbelauslenkungen der Form-Wire-Federstränge der Oberfederung an jeweils einem Querzweig (23) untergreifen.

11. Federung für Sitzmöbel nach einem der Ansprüche 6 bis 10, dadurch gekennzeichnet, daß die Enden der Form-Wire-Federstränge der Unterfederung und der Oberfederung jeweils reihenweise gemeinschaftlich in einer Montageschiene (25) befestigt sind.

## Revendications

1. Meuble siège, en particulier sous forme de siège pour des moyens de transport en commun, se composant d'une carcasse de siège ainsi que d'un système de ressorts disposé sur la carcasse de siège, carcasse et ressorts qui servent de support pour un appui rembourré qui est fixé sur un cadre de coussin séparé maintenu en bloc sur la carcasse de siège et qui est constitué par une plaque rembourrée dont la forme correspond à celle du cadre de coussin et qui enveloppe partiellement les barres du cadre de coussin, plaque capitonnée qui est maintenue contre le cadre au moyen de la garniture qui recouvre le capitonnage, caractérisé en ce que le cadre de coussin (4) est muni de crochets à angle obtus (17) s'appliquant, après sa fixation sur la carcasse de siège (1 sur le cadre de celle-ci, pour l'accrochage de la garniture de coussin, ainsi que d'éléments pour l'agrafage sur la carcasse de siège.

2. Meuble siège selon la revendication 1, caractérisé en ce que le cadre de coussin (4) est muni, sur sa barre supérieure (5), d'un ou de plusieurs étriers (7) qui saisissent par derrière le cadre de la carcasse de siège (1) ou une encoche (6) disposée sur la carcasse de siège et, sur sa barre inférieure (8), d'une ou de plusieurs encoches d'étrier (9) qui coopèrent avec un verrou (10) disposé sur la carcasse de siège (1

3. Meuble siège selon la revendication 2, caractérisé en ce qu'il est prévu, en tant que verrou (10), un verrou à fente sollicité dans sa position de fermeture au moyen d'un ressort (11 ), verrou qui présente-par rapport au mouvement du cadre de coussin lors de sa mise en place-une position orientée radialement par rapport au cercle de pivotement de l'étrier de retenue et dont le nez de verrou (12) comporte une surface extérieure courbe (13) qui sert de surface de glissement pour l'encoche d'étrier (9).

4. Meuble siège selon la revendication 2 ou 3, caractérisé en ce que le nez de verrou (12) est réalisé sous forme étagée sur sa surface de verrouillage interne.

5. Meuble siège selon l'une quelconque des revendications 2 à 4, caractérisé en ce que le verrou (10) est muni, à son extrémité libre (14), d'une fente (15) qui présente une courbure de plus de 90° pour l'accrochage d'un câble de traction (16).

6. Meuble siège selon l'une quelconque des revendications 1 à 5, caractérisé en ce que le système de ressorts se compose d'un système de ressorts supérieur et d'un système de ressorts inférieur qui sont constitués l'un et l'autre par des fils à ressort du type Form-Wire (18, 19), les fils à ressort Form-Wire (18) du système de ressorts supérieur étant recourbés vers le bas dans une direction perpendiculaire à la direction dans laquelle ils sont coudés en forme de manivelle, pour former le bord avant du siège et les fils à ressort Form-Wire (19) du système inférieur étant agrafes individuellement à l'un des fils à ressort Form-Wire (18) du système supérieur et leurs extrémités étant fixées à la carcasse de siège (1) indépendamment des fils du système supérieur.

7. Meuble siège selon la revendication 6, caractérisé en ce que les fils à ressort Form-Wire du système de ressorts supérieur sont maintenus latéralement contre la carcasse de siège (1) en étant guidés librement, c'est-à-dire sans être unis entre eux par agrafage ou autrement.

8. Meuble siège selon la revendication 6 ou 7, caractérisé en ce que les extrémités libres (20) des fils à ressort Form-Wire (19) du système de ressorts inférieur, dirigées vers le bord arrière du siège, s'étendent en ligne droite et les extrémités (21) des fils à ressort Form-Wire (19) du système de ressorts inférieur, dirigées vers le bord avant du siége, s'étendent en zigzag jusqu'à leur point de fixation.

9. Meuble siège selon l'une quelconque des revendications 6 à 8, caractérisé en ce que les fils à ressort Form-Wire (19) du système de ressorts inférieur sont agrafés auf fils à ressort Form-Wire respectivement correspondants du système de ressorts supérieur (18) et en ce que les fils à ressort Form-Wire (18, 19) présentent, en direction longitudinale et transversale, des coudes en forme de manivelle dimensionnés différemment de telle manière que les branches longitudinales (22) des coudes en forme de manivelle des fils à ressort Form-Wire (19) du système de ressorts inférieur soient chaque fois sous-jacentes aux coudes en forme de manivelle (23, 24) des fils à ressort Form-Wire (18) du système de ressorts supérieur.

10. Meuble siège selon la revendication 9, caractérisé en ce que les fils (19) du système de ressorts inférieur sont agrafés au fils (18) du système de ressorts supérieur au niveau des branches longitudinales des coudes en forme de manivelle et en ce que le dimensionnement est tel que chacune des branches longitudinales libres (23) des fils à ressort Form-Wire du système de ressorts inférieur soit sous-jacente à un coude en forme de manivelle des fils à ressort Form-Wire du système de ressorts supérieur au niveau d'une branche transversale (23).

11. Système de ressorts pour un meuble siège selon l'une quelconque des revendications 6 à 10, caractérisé en ce que les extrémités des fils à ressort Form-Wire du système de ressorts inférieure et du système de ressorts supérieur sont respectivement fixées en commun par séries dans un rail de montage (25).

## Claims

1. Chair, more especially used as a seat for public transport vehicles, comprising a seat support and a spring assembly, which is disposed on the seat support, such component parts serving as supporting members for a cushioning pad, which is mounted on a separate upholstery frame, retained as a whole on the seat support, and said pad is formed by a cushioning plate which is shaped to correspond to the upholstery frame and engages partially around the struts of the upholstery frame, which plate is retained against the frame by means of the cover covering the padding, characterised in that the upholstery frame (4) is provided with truncated hooks (17) which, after said frame has been mounted on the seat support (1), lie on the frame of said seat support and serve to hook the upholstery cover in position, and the upholstery frame (4) is provided with elements for clipping it onto the seat support.

2. Chair according to claim 1, characterised in that the upholstery frame (4) is provided, on its upper strut, with one or a plurality of U-shaped clamps (7), which engage behind the frame of the seat support (1) or behind a locking means (6) disposed on the seat support, and the upholstery frame (4) is provided, on its lower strut (8), with one or a plurality of means (9) for locking the U-shaped clamps, which means cooperate with a locking-bar (10) disposed on the seat support (1).

3. Chair according to claim 2, characterised in that a slotted locking-bar is provided, which is loaded in the closing direction by means of a spring (11) and has a position extending radially relative to the pivotal range of the U-shaped retaining clamp-with respect to the movement of the upholstery frame as it is being fitted-and the locking-bar projection member (12) has a curved external surface (13), which serves as a sliding face for the means (9) for locking the U-shaped clamps.

4. Chair according to one of claims 2 or 3, characterised in that the locking-bar projection member (12) has a stepped configuration along its inner locking surface.

5. Chair according to one of claims 2 to 4 characterised in that the locking-bar (10) is provided, at its free end (14), with a slot (15), which has a curvature of more than 90°, for the retention of a tension cable (16).

6. Chair according to one of claims 1 to 5, characterised in that the spring assembly comprises an upper spring assembly and a lower spring assembly, which are both formed from form-wire resilient strands (18, 19), the form-wire resilient strands (18) of the upper spring assembly being bent-back downwardly in a direction extending transversely relative to the crank deflections to form the front edge of the seat, and the form-wire resilient strands (19) are individually clipped respectively to one of the form- wire resilient strands (18) of the upper spring assembly, and their ends are mounted on the seat support (1) independently of the strands of the upper spring assembly.

7. Chair according to claim 6, characterised in that the form-wire resilient strands of the upper spring assembly extend freely, i.e. are not clipped together, or alternatively they are retained laterally against the seat support (1) in a different manner.

6. Chair according to one of claims 6 or 7, characterised in that the free ends (20) of the form-wire resilient strands (19) of the lower spring assembly are orientated towards the rear edge of the seat and extend in an elongate manner as far as their mounting location, and the ends (21) of the form-wire resilient strands (19) of the lower spring assembly are orientated towards the front edge of the seat and extend in a zig-zag manner as far as their mounting location.

9. Chair according to one of claims 6 to 8, characterised in that the form-wire resilient strands (19) of the lower spring assembly are clipped to the respectively associated form-wire resilient strands of the upper spring assembly (18), and the form-wire resilient strands (18, 19) have crank deflections, which are variously dimensioned in the longitudinal and transverse directions such that the longitudinal branches (22) of the crank deflections of the form-wire resilient strands (9) of the lower spring assembly engage beneath the respective crank deflections (23, 24) of the form-wire resilient strands (18) of the upper spring assembly.

10. Chair according to claim 9, characterised in that the strands (19) of the lower spring assembly are clipped to the strands (18) of the upper spring assembly at the longitudinal branches of the crank deflections, and the dimensions are such that the free longitudinal branches (22) of the form-wire resilient strands of the lower spring assembly engage beneath the crank deflections of the form-wire resilient strands of the upper spring assembly at a respective transverse branch (23).

11. Spring assembly for chairs according to one of claims 6 to 10, characterised in that the ends of the form-wire resilient strands of the lower spring assembly and of the upper spring assembly are each mounted jointly in a mounting rail (25) in series with one another.
